# EUROPÄISCHE PATENTSCHRIFT

(11) **EP 3 228 965 B1**
(45) Veröffentlichungstag und Bekanntmachung des Hinweises auf die Patenterteilung: **15.11.2023**
(21) Anmeldenummer: 17165038.5
(22) Anmeldetag: 05.04.2017
(51) Int. Cl.: F25D 17/04, B05B 17/06

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 05.04.2016 DE 102016004123; 02.05.2016 DE 102016005405; 02.05.2016 DE 102016005406; 02.08.2016 DE 102016009345
(43) Veröffentlichungstag der Anmeldung: 11.10.2017
(73) Patentinhaber: Liebherr-Hausgeräte Ochsenhausen GmbH, 88416 Ochsenhausen (DE)
(72) Erfinder: GINDELE, Thomas, 88299 Leutkirch (DE); Probst, Arnulf, 89281 Altenstadt (DE)
(74) Vertreter: Herrmann, Uwe

(56) Entgegenhaltungen:
- WO-A1-2016/009127
- DE-A1-102013 213 206
- DE-T2- 69 307 488
- JP-A- H08 285 423
- JP-A- 2009 002 588
- JP-A- 2009 002 590
- US-A1- 2016 067 368

## Beschreibung

Die vorliegende Erfindung betrifft ein Kühl- und/oder Gefriergerät mit wenigstens einem Korpus und mit wenigstens einem von dem Korpus umgebenen gekühlten Innenraum, wobei in dem gekühlten Innenraum wenigstens ein Nebelerzeuger angeordnet ist, wobei der Nebelerzeuger wenigstens ein piezoelektrisches Element aufweist.

Aus dem Stand der Technik ist es bekannt, in dem gekühlten Innenraum eines Kühl- bzw. Gefriergerätes einen Nebelerzeuger einzusetzen, der im Betrieb des piezoelektrischen Elementes aus einem Wasserreservoir Nebel bildet. Exemplarisch wird in diesem Zusammenhang auf die DE 10 2014 017 044 A1 verwiesen, die ein solches Gerät offenbart.

JP 2009 002590 A offenbart ein weiteres aus dem Stand der Technik bekanntes Kühl- und/ oder Gefriergerät mit einem Nebelerzeuger.

Der vorliegenden Erfindung liegt die Aufgabe zugrunde, ein Kühl- und/oder Gefriergerät der eingangs genannten Art dahingehend weiterzubilden, dass dieses einen besonders kompakten Aufbau aufweist.

Diese Aufgabe wird durch ein Kühl- und/oder Gefriergerät mit den Merkmalen des Anspruchs 1 gelöst.

Danach ist vorgesehen, dass der Nebelerzeuger eine oder mehrere Auslassöffnungen aufweist, durch die der erzeugte Nebel aus dem Nebelerzeuger austritt, wobei die wenigstens eine Auslassöffnung in Richtung der von dem piezoelektrischen Element ausgehenden Schallwellen liegt. Dies ist nicht dahingehend einschränkend auszulegen, dass die wenigstens eine Auslassöffnung exakt in der Ausbreitungsrichtung der Schallwellen liegen muss, wenngleich auch eine solche Ausführung möglich und von der Erfindung umfasst ist. Vielmehr ist darunter zu verstehen, dass der erzeugte Nebel auf seinem Weg zu der oder den Auslassöffnungen das piezoelektrische Element nicht passiert und "hinter" dem piezoelektrischen Element aus dem Nebelerzeuger austritt, sondern den Nebelerzeuger auf der Seite durch die wenigstens eine Auslassöffnung verlässt, in die die Schallwellen weisen.

Breiten sich die von dem piezoelektrischen Element ausgehenden Schallwellen in einer Ansicht von der Seite beispielsweise von links nach rechts aus, befindet sich die wenigstens eine Auslassöffnung in einem Bereich rechts von dem piezoelektrischen Element.

Breiten sich die von dem piezoelektrischen Element ausgehenden Schallwellen in einer Ansicht von der Seite beispielsweise von rechts nach links aus, befindet sich die wenigstens eine Auslassöffnung in einem Bereich links von dem piezoelektrischen Element.

Erfindungsgemäß ist somit vorgesehen, dass sich die wenigstens eine Auslassöffnung somit nicht hinter, sondern vor der Oberfläche des piezoelektrischen Elementes befindet, mittels derer die Schallwellen erzeugt werden.

Dies schließt es jedoch nicht aus, dass der in dem Nebelerzeuger vorhandene Wasserstrahl oder Nebel abschnittsweise in einer Richtung strömt, die nicht in Richtung der von dem piezoelektrischen Element ausgehenden Schallwellen liegt.

Die Ausbreitungsrichtung der Schallwellen und die Anordnung des Nebelerzeugers sind beliebig. Denkbar ist es beispielsweise, dass der Nebelerzeuger bzw. die diesen umfassende Baugruppe liegend angeordnet ist und sich die Schallwellen vorzugsweise in horizontaler Richtung oder im Wesentlichen in Horizontaler Richtung bewegen. Von der Erfindung ist jedoch auch der Fall umfasst, dass der Nebelerzeuger bzw. die diesen umfassende Baugruppe vertikal bzw. stehend angeordnet ist, wie dies beispielsweise aus der DE 10 2013 225 716 A1 bekannt ist.

Erfindungsgemäß sind ein oder mehrere Konzentratoren vorhanden, die die Aufgabe haben, die von dem wenigstens einen piezoelektrischen Element ausgehenden Schallwellen bzw. Wasserstrahlen auf einem Punkt oder auf einen Bereich zu bündeln.

In einer weiteren Ausgestaltung der Erfindung ist vorgesehen, dass der Nebelerzeuger aus mehreren modular zusammengesetzten Bestandteilen aufgebaut ist. Bei diesen Bestandteilen kann es sich beispielsweise um einen Tank und einen Deckel handeln, der relativ zu dem Tank verschiebbar, verschwenkbar oder abnehmbar sein kann.

Erfindungsgemäß, umfasst der Nebelerzeuger eine Aufnahme, wobei der Tank aus der Aufnahme entnehmbar ist.

Erfindungsgemäß ist der genannte Konzentrator ausgebildet, dass die Fokussierung in einer Richtung erfolgt, die nicht in der Richtung erfolgt, in der die Schallwellen von dem piezoelektrischen Element ausgehen. Somit kann der Konzentrator zu einer Richtungsumkehr führen.

Der Konzentrator kann zur Horizontalen geneigt sein. Denkbar ist es, wenn der Konzentrator wenigstens eine parabolische, halbkreisförmige, kreisförmige oder ebene, vorzugsweise schräg stehende Oberfläche aufweist, auf die die von dem piezoelektrischen Element erzeugte Schallwellen auftreffen.

Weiterhin ist erfindungsgemäß vorgesehen, dass der Nebelerzeuger wenigstens ein Umlenkelement aufweist, das derart angeordnet ist, dass die von dem Konzentrator fokussierten Schallwellen bzw. der durch den Konzentrator erzeugte Wasserstrahl mittels des Umlenkelementes in Richtung der wenigstens einen Auslassöffnung des Nebelerzeugers umgelenkt wird.

In einer Ausführungsform, die nicht unter der vorliegend beanspruchten Erfindung fällt, ist vorgesehen, dass kein Konzentrator vorhanden ist, der die akustischen Wellen, die von dem piezoelektrischen Element ausgehen, fokussiert. In diesem Fall ist vorzugsweise vorgesehen, dass das piezoelektrische Element derart angeordnet ist, dass die von diesem ausgehenden Schallwellen gegenüber der Horizontalen geneigt sind. Dadurch ergibt sich eine vergleichsweise konstruktiv einfache und kostengünstige Ausführung. Vorzugsweise ist in diesem Fall das piezoelektrische Element so geneigt, dass der von diesem ausgehende schräg verlaufende Wasserstrahl sich außerhalb der Wasseroberfläche in Tröpfchen aufteilt, so dass auf den Konzentrator verzichtet werden kann.

Erfindungsgemäß ist es, dass der Nebelerzeuger wenigstens ein Umlenkelement aufweist, das derart angeordnet ist, dass die von dem piezoelektrischen Element ausgehenden Schallwellen bzw. der durch das piezoelektrische Element erzeugte Wasserstrahl mittels des Umlenkelementes in Richtung der wenigstens einen Auslassöffnung umgelenkt wird.

Der Nebelerzeuger kann zumindest einen Grundkörper und zumindest einen den Grundkörper oben verschließenden Deckel aufweisen, wobei das piezeoelektrische Element und der Konzentrator an dem Grundkörper und das Umlenkelement an dem Deckel angeordnet sind.

Weiterhin kann vorgesehen sein, dass sich in dem gekühlten Innenraum wenigstens eine horizontale Trennplatte befindet, die den gekühlten Innenraum in zumindest zwei vorzugsweise bei unterschiedlicher Temperatur betriebene Kompartimente trennt, wobei der Nebelerzeuger in oder an der Trennplatte angeordnet ist. Der Nebelerzeuger kann vollständig in die Trennplatte integriert sein, so dass sie auf keiner Seite über die Trennplatte übersteht. Von der Erfindung ist jedoch auch der Fall umfasst, dass der Nebelerzeuger z.B. nach oben und/oder nach unten über die Trennplatte übersteht, wobei der Überstand vorzugsweise in einem Bereich < 2 cm liegt. Vorzugsweise beträgt der Überstand auf der Oberseite der Trennplatte maximal 1 cm und auf der Unterseite maximal 2 cm.

Weiterhin ist erfindungsgemäß vorgesehen, dass der Nebelerzeuger zumindest einen Tank und zumindest einen den Tank verschließenden Deckel sowie wenigstens eine Aufnahme für den Tank aufweist, wobei vorzugsweise vorgesehen ist, dass der Deckel relativ zu dem Tank bewegbar, vorzugsweise abnehmbar ist und dass der Tank aus der Aufnahme entnehmbar ist. Durch die Entnehmbarkeit des Tanks kann dieser besonders einfach, z.B. in einer Spülmaschine gereinigt werden.

Die Aufnahme kann einen festen bzw. integralen Bestandteil der Trennplatte oder eines sonstigen Elementes des Gerätes bilden oder ebenfalls lösbar im Gerät angeordnet sein.

Der Nebelerzeuger kann wenigstens eine Vernebelungskammer aufweisen, wobei die wenigstens eine Auslassöffnung die Vernebelungskammer mit dem Außenraum des Nebelerzeugers bzw. mit dem gekühlten Innenraum verbindet.

Es können mehrere Auslassöffnungen für den erzeugten Nebel vorgesehen sein, wobei vorzugsweise vorgesehen ist, dass mit zunehmendem Abstand von dem piezoelektrischen Element die Breite der Vernebelungskammer abnimmt. Durch diese Verengung kann eine Vergleichmäßigung der Verbreitung des Nebels durch die mehreren Auslassöffnungen erreicht werden.

Vorzugsweise ist der Nebelerzeuger gemäß der vorliegenden Erfindung so angeordnet, dass der von diesem ausgehende Nebel in einem Bereich unterhalb des Nebelerzeugers "fällt" oder durch ein Gebläse oder Luftstrom gefördert wird. Bei diesem Bereich kann es sich beispielsweise um eine Schublade oder um ein sonstiges beliebiges Kompartiment handeln, das sich vorzugsweise unterhalb einer horizontalen Trennplatte befindet. Diese trennt in einer bevorzugten Ausgestaltung der Erfindung zwei Kompartimente voneinander, die im Betrieb des Gerätes bei unterschiedlichen Temperaturen betrieben werden, wie z.B. ein Kühlfach und ein Kaltlagerfach.

Das piezoelektrische Element kann derart geneigt sein, dass sich außerhalb der Wasseroberfläche des in dem Tank befindlichen Wassers der durch das piezoelektrische Element erzeugte Wasserstrahl in Tröpfchen aufteilt.

Vorzugsweise weist der Nebelerzeuger wenigstens einen Deckel auf, wobei an dem Deckel das wenigstens eine Umlenkelement vorgesehen ist, das den auf diesen treffenden und durch das piezoelektrische Element erzeugten Wasserstrahl in Richtung von einer oder mehreren Auslassöffnungen des Nebelerzeugers umlenkt. In diesem Fall kann auf ein separates Umlenkelement verzichtet werden, da dieses Bestandteil des Deckels und vorzugsweise ein integraler Bestandteil des Deckels ist.

Denkbar ist es weiterhin, dass der Nebelerzeuger zumindest einen Wassertank aufweist, der derart geneigt ist, dass Wasser zu dem piezoelektrischen Element hin läuft. So ist sichergestellt, dass an dem piezoelektrischen Element stets ausreichend Wasser vorhanden ist, wenn der Tank eine ausreichende Füllung aufweist.

Vorzugsweise ist vorgesehen, dass das piezoelektrische Element vollständig oder weitgehend mit Wasser bedeckt ist, wenn der Nebelerzeuger in Betrieb ist.

Weiterhin ist es denkbar, dass der Nebelerzeuger zumindest einen Wassertank aufweist, der zumindest eine Öffnung zu dem piezoelektrischen Element umfasst, wobei diese Öffnung durch zumindest ein Schwingungen übertragendes Dichtungselement verschlossen ist. Dies bringt den Vorteil mit sich, dass bei der Entnahme des Tanks aus dem Nebelerzeuger kein restliches Wasser in den gekühlten Innenraum tropft, da diese von dem Dichtungselement überdeckt ist.

Weitere Einzelheiten und Vorteile der Erfindung werden anhand eines in der Zeichnung dargestellten Ausführungsbeispiels näher erläutert.

Es zeigen:
- Figur 1:: eine perspektivische Draufsicht auf eine Trennplatte von schräg oben mit integriertem Nebelerzeuger,
- Figur 2:: perspektivische Ansichten von Deckel, Tank und Aufnahme,
- Figur 3:: eine perspektivische Draufsicht auf den Nebelerzeuger von schräg oben,
- Figur 4:: eine Längsschnittansicht durch den Nebelerzeuger,
- Figur 5:: eine Detailansicht im Schnitt durch den Nebelerzeuger im Bereich des piezoelektrischen Elementes in geneigter Ausführung,
- Figur 6:: eine weitere Längsschnittansicht durch den Nebelerzeuger,
- Figur 7:: eine Detailansicht im Schnitt durch den Nebelerzeuger im Bereich des piezoelektrischen Elementes,
- Figur 8:: eine perspektivische Draufsicht auf den Tank mit Auslassöffnungen und Verneblereinheit,
- Figur 9:: eine Detailansicht im Schnitt durch den Nebelerzeuger im Bereich des piezoelektrischen Elementes,
- Figur 10:: eine Detailansicht im Schnitt durch den Nebelerzeuger im Bereich des piezoelektrischen Elementes mit Dichtungselement,
- Figur 11:: eine perspektivische Draufsicht auf den Tank mit Auslassöffnungen und Verneblereinheit und Verdeutlichung des Verlaufs der Wasserströmung und
- Figur 12:: eine schematische Ansicht der vernebelbaren Wassermenge im Tank.

Figur 1 zeigt mit dem Bezugszeichen 10 eine horizontale Trennplatte, die zwei Kompartimente unterschiedlicher Temperatur innerhalb des gekühlten Innenraum eines Kühl- bzw. Gefriergerätes voneinander trennt.

In der Trennplatte 10 befindet sich der Nebelerzeuger 20, der so integriert ist, dass dieser bündig mit der Oberseite der Trennplatte 10 abschließt. Der Nebelerzeuger steht an keiner Seite, d.h. auch nicht auf der Unterseite über die Oberfläche der Trennplatte 10 über. Vorzugsweise weist die Trennplatte eine Dicke von 30 mm oder weniger auf.

Der Nebelerzeuger umfasst den Deckel 30, den Tank 40 und die Aufnahme 50, wie dies aus Figur 2 a), b) und c) hervorgeht.

Der Deckel 30 kann ein- oder mehrteilig ausgeführt sein. Er kann zur Füllung des Tanks 40 komplett entnommen werden oder auch nur ein Teil von diesem. Am Tank 30 kann ein Messbecher angeordnet, vorzugsweise angespritzt sein, der eine einfachere Befüllung des Tanks mit Wasser erlaubt.

Anstelle einer vollständigen Abnehmbarkeit könnte der Deckel 30 auch klapp- bzw. schwenkbar oder verschiebbar auf dem Tank angeordnet sein.

Der Deckel 30 kann Mittel enthalten oder derart markiert sein, dass diese Mittel bzw. Markierungen als Füllstandsmarkierungen dienen.

Der Tank 40 ist so gestaltet, dass dessen Oberseite vollständig von dem Deckel 30 abdeckbar ist. Der Tank weist Öffnungen auf, die Gasdichtheit verhindern, so dass sichergestellt ist, dass der Nebel durch die Auslassöffnungen des Tanks 40 entweichen kann. Der Tank weist Mittel zur Füllstandserkennung auf, wie z.B. Stufen, farbige Markierungen, gespritzte Markierungen an der Tankwand, Schwimmersysteme etc.

Figur 2 c) zeigt die Aufnahme 50 für den Tank 40 sowie das piezoelektrische Element, die Piezoelektronik zu dessen Ansteuerung, Kabel, Stecker etc. Die Aufnahme 50 weist erfindungsgemäß sämtliche zum Betrieb des Nebelerzeugers erforderlichen Elemente auf. Diese kann in die horizontale Trennplatte 10 integriert sein, wie dies z.B. bei einem Spritzgussteil der Fall ist, oder auch als zusätzliches, d.h. als separates Teil in die Trennplatte 10 eingesetzt sein.

Figur 3 verdeutlicht die Ausgestaltung des Nebelerzeugers in einer Ansicht von schräg oben ohne Deckel.

Das Bezugszeichen 100 zeigt die Piezoelektronik, die das das piezoelektrische Element P ansteuert. Mit dem Bezugszeichen K ist der Konzentrator gekennzeichnet, der die von dem das piezoelektrischen Element P ausgehendenden Schallwellen bzw. Wasserstrahlen wie eine Linse auf einen Punkt oder Bereich fokussiert. Von dem Konzentrator K gelangt das Wasser bzw. der Nebel zu dem Umlenkelement 90, das gemäß Figur 4 einen integralen Bestandteil des Deckels 30 darstellten kann. Von dort wird der Nebel in die Vernebelungskammer V geleitet, in der der Nebel durch die Auslassöffnungen 60 in die Schublade oder dergleichen unterhalb der Trennplatte gelenkt wird.

In den Ausführungsbeispielen gemäß der Figuren 3 und 4 liegen die Auslassöffnungen 60 rechts von dem piezoelektrischen Element P. Da das piezoelektrische Element P die Schallwellen gemäß der Figuren 3 und 4 nach rechts abgibt, liegen die Auslassöffnungen 60 somit in der Richtung, in der sich die Schallwellen in dem Nebelerzeuger ausbreiten, wie dies erfindungsgemäß vorgesehen ist. Dass durch den Konzentrator K zunächst eine Richtungsumkehr erfolgt, ist für die Verwirklichung der erfindungsgemäßen Idee unschädlich, da durch das Umlenkelement eine weitere Richtungsumkehr erfolgt, so dass der Nebel bzw. der Wasserstrahl in Richtung der Auslassöffnungen gelangt.

Das Bezugszeichen 80 kennzeichnet Mittel an den Auslassöffnungen, die bewirken, dass größere Tropfen in den Tank 40 zurückfallen und nur feine Tropfen durch die Auslassöffnungen 60 gelangen. Mit dem Bezugszeichen 70 ist eine Wandung bzw. Verengung gekennzeichnet, die bewirkt, dass der Nebel gleichmäßig durch die Auslassöffnungen 60 gedrückt wird.

Figur 4 zeigt den Nebelerzeuger in einer Längsschnittansicht und verdeutlicht die Anordnung des Konzentrators K. Dieser lenkt den Wasserstrahl bzw. die Schallwellen, die von dem piezoelektrischen Element P angeregt werden, um. Die Form des Konzentrators kann parabolisch, halbkreisförmig, kreisförmig oder auch nur schräg sein.

Der Konzentrator K besteht vorzugsweise aus Aluminium, Edelstahl oder auch einem anderen Metall. Auch Kunststoff oder beschichteter Kunststoff oder mit Metall oder mit metallisierter Folie ausgestatteter Kunststoff ist denkbar. Vorzugsweise ist der Konzentrator K so dimensioniert, dass nur der von dem piezoelektrischen Element P kommende Wasserstrahl bzw. Schallwelle aufgenommen wird. Der Vorteil der geringen Größe und der geeigneten Dimension besteht darin, dass das Wasser gut von allen Seiten in den Ram zwischen dem piezoelektrischen Element und dem Konzentrator K gelangen kann.

Der Konzentrator K kann zur Horizontalen geneigt sein, d.h. schräg stehen, so dass der Wasserstrahl bereits in Richtung der Auslassöffnungen zeigt.

Wie dies aus Figur 5 hervorgeht, könnte auch das piezoelektrische Element P schräg stehen bzw. zur Horizontalen geneigt sein und den Wasserstrahl in Richtung der Auslassöffnung(en) lenken.

Insbesondere ist eine Ausgestaltung denkbar, bei der das piezoelektrische Element P so geneigt ist, dass der schräg ausgerichtete Strahl sich außerhalb der Wasseroberfläche in Tröpfchen teilt, so dass auf den Konzentrator verzichtet werden kann.

Von der Erfindung ist auch eine nicht plane Ausführung des piezoelektrischen Elementes umfasst, wie beispielsweise eine parabolisch Form, durch die die Strecke zwischen dem piezoelektrischen Element und der Vernebelungseinheit verkürzen könnte.

Figur 6 zeigt eine weitere Schnittansicht und verdeutlicht, dass die Auslassöffnungen 60 für den Nebel verschiedene Höhen aufweisen können. Vorne, d.h. zu dem piezoelektrischen Element hin, können hohe Kanäle eingesetzt werden, die die Auslassöffnungen 60 begrenzen und mit zunehmender Entfernung von dem piezoelektrischen Element P kann deren Höhe geringer werden, wie dies aus Figur 6 hervorgeht.

Durch die ebenfalls aus Figur 6 ersichtliche Schräge S im Boden des Wassertanks 40 wird erreicht, dass stets Wasser zu dem piezoelektrischen Element geleitet wird. Somit ist bei dieser Ausführung kein Ventil erforderlich.

Der Wassertank 40 und die Verneblereinheit können eine gemeinsame Einheit bilden.

Denkbar ist es, denn Wassertank 40 bis zu einer maximalen Füllhöhe zu füllen und dann die Verneblung zu beginnen, wodurch der Wasserstand abnimmt. Vorzugsweise ist das piezoelektrische Element P so ausgebildet, dass dieses keinen Schaden nimmt, wenn es trockenläuft. Der Nebelerzeuger kann solange betrieben werden, bis das Wasser aufgebraucht ist bzw. zur Nebelerzeugung nicht mehr ausreicht.

Auch ist eine Ausführung denkbar, bei der über ein Ventil bei Bedarf Wasser in den Tank 40 zuläuft und so ein konstanter Pegel an Wasser in dem Tank 40 sichergestellt wird.

Vorzugsweise ist die in Figur 7 gezeigte Verneblereinheit in Einzelteile trennbar, d.h. der Tank 40, der Konzentrator K und die Umlenkung 90 können entnommen werden, ohne dass elektrische Bauteile, wie das piezoelektrische Element P oder die Piezoelektronik entnommen werden müssen. Das Bezugszeichen O kennzeichnet eine Öffnung im Tank 40 im Bereich des piezoelektrischen Elementes P.

Figur 8 zeigt die Verneblereinheit, die integraler Bestandteil des Tanks 40 ist in einer Ansicht von schräg oben. Die Verneblereinheit besteht aus der Verneblerkammer V, den Auslassöffnungen 60, dem Konzentrator K, und als dem piezoelektrischen Element P sowie seiner Steuerung.

Figur 9 verdeutlicht, dass bei der Entnahme des Tanks 40 zur Reinigung z.B. durch Drehen, Kippen nach oben oder Schieben eine durch den Pfeil gekennzeichnete Öffnung entsteht, aus der das in dem Tank 40 befindliche Restwasser auslaufen kann. Vorzugsweise sind sämtliche Bauteile unterhalb von dieser Stelle so gestaltet, dass ein Gefäß untergestellt werden kann, so dass das Wasser abgelassen werden kann.

Aus Figur 10 ist eine Ausführung ersichtlich, bei der die Öffnung O gemäß Figur 7 durch ein Bauteil B verschlossen ist, das die Eigenschaft aufweist, die durch das piezoelektrische Element P erzeugten Schwingungen an das Wasser zu übertragen, das sich in dem Tank 40 befindet. Dieses Teil B verhindert bei der Entnahme des Tanks 40 zumindest kurzzeitig, dass das Restwasser an dieser Stelle aus dem Tank 40 auslaufen kann. Als Bauteil B kann eine Membran verwendet werden, die es erlaubt, dass sich zwischen dem piezoelektrischen Element P und der Membran eine sehr geringe Menge an Wasser befindet, so dass die Schwingungen übertragen werden können, aber bei der Entnahme des Tanks ein Auslaufen von Wasser verhindert wird. Der Tropfen zwischen dem piezoelektrischen Element und der Membran tropft dann beispielsweise in eine Schublade oder dergleichen, die sich unterhalb des Nebelerzeugers befindet und verdunstet dort. Alternativ zu einer Anordnung am Tank ist es, das Bauteil B direkt auf dem piezoelektrischen Element P anzuordnen.

Anstelle einer Membran kann auch ein poröses Material, wie z.B. ein Schwamm als Bauteil B verwendet werden. Dieses nimmt Wasser auf und ermöglicht die Übertragung der Schwingungen des piezoelektrischen Elements, verhindert jedoch ein schnelles Auslaufen des Tanks.

Figur 11 verdeutlicht durch Pfeile den Weg des Wassers innerhalb des Tanks zu der Verneblereinheit.

Aus Figur 12 ist schematisch ersichtlich, dass sich die vernebelbare Wassermenge W vorzugsweise 9 bis 14 mm oberhalb des Tankbodens befindet.

## Patentansprüche

1. Kühl- und/oder Gefriergerät mit
einem Korpus,
einem von dem Korpus umgebenen gekühlten Innenraum, und
einem in dem gekühlten Innenraum angeordneten Nebelerzeuger (20), der ein piezoelektrisches Element (P) und eine Auslassöffnung (60) aufweist, durch die der erzeugte Nebel aus dem Nebelerzeuger (20) austritt, wobei
die Auslassöffnung (60) in Richtung der von dem piezoelektrischen Element (P) ausgehenden Schallwellen liegt, wobei
der Nebelerzeuger (20) einen Konzentrator (K) zur Fokussierung der von dem piezoelektrischen Element (P) ausgehenden Schallwellen auf einen Punkt oder einen Bereich aufweist, und
der Konzentrator (K) derart ausgebildet ist, dass die Fokussierung in einer Richtung erfolgt, die nicht in der Richtung erfolgt, in der die Schallwellen von dem piezoelektrischen Element (P) ausgehen, wobei der Nebelerzeuger ein Umlenkelement aufweist, das derart angeordnet ist, dass die von dem Konzentrator (K) fokussierten Schallwellen bzw. ein durch den Konzentrator erzeugten Wasserstrahl mittels des Umlenkelements in Richtung der Auslassöffnung (60) des Nebelerzeugers (20) umlenkt, wobei der Nebelerzeuger (20) zumindest einen Tank (40) aufweist,
**dadurch gekennzeichnet, dass**
der Nebelerzeuger (20) zumindest einen den Tank (40) verschließenden Deckel (30) und eine Aufnahme (50) umfasst, wobei der Tank (40) aus der Aufnahme (50) entnehmbar ist und Mittel zur Füllstandserkennung wie Stufen, Markierungen an der Tankwand oder Schwimmersysteme aufweist, und wobei die Aufnahme (50) sämtliche zum Betrieb des Nebelerzeugers erforderlichen Elemente aufweist.

2. Kühl- und/oder Gefriergerät nach Anspruch 1, **dadurch gekennzeichnet, dass** der Konzentrator (K) relativ zur Horizontalen geneigt ist.

3. Kühl- und/oder Gefriergerät nach einem der Ansprüche 1 bis 2, **dadurch gekennzeichnet, dass** der Konzentrator (K) wenigstens eine parabolische, halbkreisförmige, kreisförmige oder ebene, vorzugsweise schräg stehende Oberfläche aufweist, auf die die von dem piezoelektrischen Element (P) erzeugte Schallwellen auftreffen.

4. Kühl- und/oder Gefriergerät nach einem der vorhergehenden Ansprüche, **dadurch gekennzeichnet, dass** sich in dem gekühlten Innenraum wenigstens eine horizontale Trennplatte (10) befindet, die den gekühlten Innenraum in zumindest zwei vorzugsweise bei unterschiedlicher Temperatur betriebene Kompartimente trennt, wobei der Nebelerzeuger (20) in oder an der Trennplatte (10) angeordnet ist.

## Claims

1. Refrigerator and/or freezer, comprising
a carcass,
a cooled interior space enclosed by the carcass, and
a mist generator (20), which is arranged in the cooled interior space and has a piezoelectric element (P) and an outlet opening (60), through which the generated mist exits the mist generator (20), wherein
the outlet opening (60) lies in the direction of the sound waves emanating from the piezoelectric element (P), wherein
the mist generator (20) has a concentrator (K) for focusing the sound waves emanating from the piezoelectric element (P) onto a point or a region, and
the concentrator (K) is designed such that the focusing takes place in a direction that is not in the direction in which the sound waves emanate from the piezoelectric element (P), wherein the mist generator has a deflection element, which is arranged so that the sound waves focused by the concentrator (K) or a water jet generated by the concentrator deflects by means of the deflection element in the direction of the outlet opening (60) of the mist generator (20), wherein the mist generator (20) has at least one tank (40),
**characterised in that**
the mist generator (20) comprises at least one cover (30) closing the tank (40) and a seating (50), wherein the tank (40) is removable from the seating (50) and has means for filling level recognition such as steps, markings on the tank wall or float systems, and wherein the seating (50) has all necessary elements for operation of the mist generator.

2. Refrigerator and/or freezer according to claim 1, **characterised in that** the concentrator (K) is inclined relative to the horizontal.

3. Refrigerator and/or freezer according to one of claims 1 to 2, **characterised in that** the concentrator (K) has at least one parabolic, semicircular, circular or flat, preferably inclined surface, which the sound waves generated by the piezoelectric element (P) encounter.

4. Refrigerator and/or freezer according to any one of the preceding claims, **characterised in that** located in the cooled interior space is at least one horizontal dividing plate (10), which divides the cooled interior space into at least two compartments preferably operated at a different temperature, wherein the mist generator (20) is arranged in or on the dividing plate (10).

## Revendications

1. Appareil de réfrigération et/ou de congélation avec
un corps,
un espace intérieur réfrigéré entouré par le corps, et
un générateur de brouillard (20) agencé dans l'espace intérieur réfrigéré, qui présente un élément piézoélectrique (P) et une ouverture de sortie (60) par laquelle le brouillard généré sort du générateur de brouillard (20),
l'ouverture de sortie (60) étant située dans la direction des ondes sonores émises par l'élément piézoélectrique (P),
le générateur de brouillard (20) présentant un concentrateur (K) pour focaliser les ondes sonores émises par l'élément piézoélectrique (P) sur un point ou une zone, et
le concentrateur (K) étant configuré de telle sorte que la focalisation se fait dans une direction qui n'est pas la direction dans laquelle les ondes sonores sont émises par l'élément piézoélectrique (P), le générateur de brouillard présentant un élément de déviation qui est agencé de telle sorte que les ondes sonores focalisées par le concentrateur (K) ou un jet d'eau généré par le concentrateur sont déviés au moyen de l'élément de déviation en direction de l'ouverture de sortie (60) du générateur de brouillard (20), le générateur de brouillard (20) présentant au moins un réservoir (40),
**caractérisé en ce que**
le générateur de brouillard (20) comprend au moins un couvercle (30) fermant le réservoir (40) et un réceptacle (50), le réservoir (40) pouvant être retiré du réceptacle (50) et présentant des moyens de détection de niveau de remplissage tels que des gradins, des repères sur la paroi du réservoir ou des systèmes de flotteurs, et le réceptacle (50) présentant tous les éléments nécessaires au fonctionnement du générateur de brouillard.

2. Appareil de réfrigération et/ou de congélation selon la revendication 1, **caractérisé en ce que** le concentrateur (K) est incliné par rapport à l'horizontale.

3. Appareil de réfrigération et/ou de congélation selon l'une quelconque des revendications 1 à 2, **caractérisé en ce que** le concentrateur (K) présente au moins une surface parabolique, semi-circulaire, circulaire ou plane, de préférence oblique, sur laquelle les ondes sonores générées par l'élément piézoélectrique (P) viennent frapper.

4. Appareil de réfrigération et/ou de congélation selon l'une quelconque des revendications précédentes, **caractérisé en ce que** dans l'espace intérieur réfrigéré se trouve au moins une plaque de séparation horizontale (10) qui sépare l'espace intérieur réfrigéré en au moins deux compartiments fonctionnant de préférence à des températures différentes, le générateur de brouillard (20) étant agencé dans ou sur la plaque de séparation (10).
